# EUROPÄISCHE PATENTSCHRIFT

(11) **EP 0 175 929 B1**
(45) Veröffentlichungstag und Bekanntmachung des Hinweises auf die Patenterteilung: **16.01.1991**
(21) Anmeldenummer: 85110538.7
(22) Anmeldetag: 22.08.1985
(51) Int. Cl.: F04B 7/02, F04B 15/02

(54) **Zweizylinder-Dickstoffpumpe mit Rohrweiche**
Twin cylinder slurry pump with a pipe switch
Pompe à deux cylindres pour liquide épais avec distributeur à tube pivotant

(30) Priorität: 25.09.1984 DE 3435052; 05.07.1985 DE 3524033
(43) Veröffentlichungstag der Anmeldung: 02.04.1986
(73) Patentinhaber: Friedrich Wilh. Schwing GmbH, D-44653 Herne (DE)
(72) Erfinder: Schwing, Friedrich, Dipl.-Ing., D-4650 Gelsenkirchen (DE)
(74) Vertreter: Herrmann-Trentepohl, Werner, Dipl.-Ing.

(56) Entgegenhaltungen:
- DE-A- 2 903 749
- DE-A- 2 931 814
- DE-C- 947 040

## Beschreibung

Die Erfindung betrifft eine Zweizylinder-Dickstoffpumpe gemäß dem Oberbegriff des Patentanspruches 1. Insbesondere bezieht sich die Erfindung auf derartige Betonpumpen.

Die Arbeitsweise solcher beispielsweise aus DE-A29 31 814, DE-A 29 03 749 und DE-A 32 43 576 bekannten Punkten besteht darin, mit dem Kolben eines der Pumpenzylinder im Hergang den zu fördernden Dickstoff anzusaugen und dadurch diesen Zylinder meistens aus einem sogenannten Vorfüllbehälter zu füllen, während mit dem Kolben des anderen Pumpenzylinders im Hingang der früher angesaugte Dickstoff in die Förderleitung gedrückt wird. Die Rohrweiche der Pumpen dient dazu, beim Taktwechsel den vorher fördernden Pumpenzylinder von der Förderleitung zu trennen und den mit dem vorher angesaugten Dickstoff gefüllten anderen Pumpenzylinder mit der Förderleitung zu verbinden. Dazu durchmißt das Schwenkrohr der Rohrweiche einen Schwenkweg jeweils in einer von beiden möglichen Richtungen. Die Enden des Schwenkweges sind durch die Ausfluchtun der Schwenkrohröffnung mit dem einen oder dem anderen Pumpenzylinder gegeben. Der Antrieb des Schwenkrohres durch einen oder mehrere Arbeitszylinder über eine Kurbelschwinge ermöglicht die unmittelbare Umsetzung der Hin- und Herbewegung der als Antrieb dienenden Kolbenstangen der Arbeitszylinder über die hin- und hergehende Schwenkbewegung der Kurbel in die gekrümmte Bahn, welche das mit der Kurbelschwinge verbundene Schwenkrohr bei seiner Schwenkbewegung durchmißt.

Erfindungsgemäß sind die die Kurbelschwinge betätigenden Arbeitszylinder vorzugsweise hydraulisch angetrieben und so geschaltet, daß sich in ihnen eine im wesentlichen gleichmäßige Kolbengeschwindigkeit über den Arbeitshub ergibt. Da die Pumpenzylinder in der erfindungsgemäßen Dickstoffpumpe vorzugsweise ihrerseits mit hydraulischen Antriebszylindern angetrieben sind, welche normalerweise erst beaufschlagt werden können, wenn die Rohrweiche ihren Schwenkweg durchmessen hat, können die hydraulischen Arbeitszylinder der Rohrweiche in ein Einkreissystem der hydraulischen Anlage eingeschaltet und daher von dem Druckerzeuger beaufschlagt werden, der auch den hydraulischen Antrieb der Pumpenzylinder besorgt. Die Erfindung läßt sich ab der auch mit Zweikreissystemen verwirklichen, welche für den Antrieb des Schwenkrohres einen anderen Druckerzeuger als für den Antrieb der Pumpe vorsieht. Dadurch ist es möglich, die Voraussetzungen für die zeitliche Begrenzung des Umschaltvorganges der Rohrweiche zu schaffen, welche einerseits den Gleichförmigkeitsgrad der Dickstofförderung durch die Förderleitung und andererseits die Förderleistung bestimmt. Zwar werden diese Kennwerte von der gesamten Unterbrechung der Pumpwirkung zwischen den Arbeitstakten der Pumpenzylinder bestimmt und diese ergibt sich nicht allein aus der Verschwenkzeit, welche das Schwenkrohr zwischen den Takten benötigt, sondern u.a. auch aus dem Ausgleich des Fehlvolumens, das durch den volumetrischen Saugwirkungsgrad zustande kommt, sowie aus dem Dickstoffrückfluß aus der Förderleitung, der ebenfalls ausgeglichen werden muß, jedoch hängt auch der Rückfluß von der Verschwenkzeit ab.

Der Rückfluß des Dickstoffes aus der Förderleitung beruht auf der fehlenden Überdeckung des Schwenkrohres mit einer der Zylinderöffnungen der Pumpe, nachdem der Schwenkvorgang eingesetzt hat und die Ausfluchtung des Schwenkrohres mit der Öffnung des fördernden Pumpenzylinders aufgehoben ist bis zur Ausfluchtung mit dem Pumpenzylinder, welche durch Ansaugen gefüllt ist. Dem kann hauptsächlich mit einer Verkürzung der Verschwenkzeit des Schwenkrohres entgegengewirkt werden. Andererseits führen die geometrischen Verhältnisse des Kurbeltriebes bereits bei relativ geringen Schwenkrohrgeschwindigkeiten zu unerwünschten Nebenwirkungen. Denn die Kurbelschwinge beschleunigt das Schwenkrohr je nach der Größe des Schwenkwinkels gegen Ende der Schwenkbewegung in beiden Schwenkrichtungen, wenn die Kolbengeschwindigkeit in dem das Schwenkrohr antreibenden Arbeitszylinder über den Schwenkbereich des Schwenkrohres annähernd konstant gehalten wird. Die Folge ist ein harter Gang der Rohrweiche verbunden mit erheblichen dynamischen Belastungen ihrer Organe und der mit diesen zusammenwirkenden Maschinenteile.

Die Erfindung geht aus von einer vorbekannten Zweizylinder-Dickstoffpumpe (DE-A 32 43 576). Hierbei soll eine elektrohydraulische Schaltung der Pumpenantriebszylinder und der Arbeitszylinder der Rohrweiche dafür sorgen, daß die zur Druckerzeugung dienende hydraulische Pumpe mit veränderlicher Schluckmenge über Null in entgegengesetzter Richtung bei synchronem Lauf des über den Hauptkreis oder einen zweiten hydraulischen Kreis angetriebenen Arbeitszylinders des Schwenkrohres infolge seiner hydraulischen Kupplung mit den Stellzylindern des hydraulischen Druckerszeugers die Zeit günstig beeinflußt, welche zwischen dem Ende der Kolbenbewegung im fördernden Pumpenzylinder bis zum Einsetzen der Pumpbewegung des anderen Pumpzylinders während der Schwenkbewegung des Schwenkrohres verstreicht. Hierdurch wird also die Fördermenge des hydraulischen Mediums in der ersten Hälfte des Umsteuervorganges linear auf Null reduziert und in der zweiten Hälfte des Umsteuervorganges linear auf die Maximalfördermenge in entgegengesetzter Richtung gesteigert. In den Antriebszylindern der Pumpenzylinder entsteht dadurch jedoch zusätzlich zu dem beschriebenen saugbedingten Fehlvolumen ein weiteres hydraulisches Fehlvolumen, was die Zeit der Pumpunterbrechung erheblich verlängert. Im allgemeinen ergeben sich hieraus auch keine nennenswerten Geschwindigkeitsunterschiede der Kolben in den Arbeitszylindern des Schwenkrohres und des Schwenkrohres auf seinem Schwenkweg. Infolgedessen müssen im wesentlichen die bei der Bewegung des Schwenkrohres auftretenden schädlichen dynamischen Beanspruchungen weiterhin in Kauf genommen werden.

Der Erfindung liegt die Aufgabe zugrunde, bei kurzer Schwenkzeit der Rohrweiche die Restenergie des Schwenkrohres an den Enden des Schwenkweges im Interesse der Verminderung der dynamischen Beanspruchungen zu reduzieren und dabei den Rücklauf des Dickstoffes aus der Förderleitung zwischen den Enden der Schwenkrohrbewegung zu vermindern, um derart den Gleichförmigkeitsgrad der Dickstofförderung durch die Förderleitung zu verbessern.

Diese Aufgabe löst die Erfindung mit den kennzeichnenden Merkmalen des Anspruches 1. Zweckmäßige Ausführungsformen der Erfindung sind Gegenstand der Unteransprüche.

Gemäß der Erfindung wird die Geschwindigkeit der Schwenkbewegung des Schwenkrohres unabhängig von der hydraulischen Beaufschlagung des Arbeitszylinders zwangsweise durch ein schlupfloses Getriebe eingehalten, welches mindestens aus der Kurbelschwinge, dem Abtrieb der Arbeitszylinder des Schwenkrohres und mindestens einer weiteren erfindungsgemäßen Schwinge besteht. In diesem Getriebe wird durch die Änderung der Abstandsverhältnisse von A/B über A'/B' in A/B die Geschwindigkeit der Schwenkbewegung kontinuierlich geändert. Gegenüber den bekannten Schwenkrohren hat das Schwenkrohr der erfindungsgemäßen Dickstoffpumpe bei gleicher Gesamtschaltzeit auf der mittleren Erstreckung des Schwenkweges eine vielfach höhere Geschwindigkeit als in den Endlagen, in denen sich die Geschwindigkeit auf einen Bruchteil der mittleren Schwenkrohrgeschwindigkeit reduzieren läßt.

Die Erfindung hat den Vorteil, daß die Gesamtschaltzeit des Schwenkrohres gegenüber vergleichbaren Schwenkrohren extrem kurz gehalten werden kann. Durch die ungleichförmige Geschwindigkeitsverteilung über den Schwenkweg überfährt die pumpenzylinderseitige Öffnung des Schwenkrohres die für das Zurückströmen des Dickstoffes aus der Förderleitung ungünstige Mittelstellung z.B. etwa doppelt so schnell als gewöhnlich, so daß folglich die aus der Leitung zurückströmende Dickstoffmenge auf ca. 1/4 reduziert wird. Das beruht auf der quadratischen Abhängigkeit des Weges bzw. der Menge von der Zeit bei konstanter Beschleunigung des Leitungsinhaltes. Andererseits ist es möglich, an den Enden des Schwenkweges die Schwenkgeschwindigkeit auf z.B. 1/3 der mittleren Geschwindigkeit der Schwenkrohrgeschwindigkeit zu reduzieren. Dadurch ist die Restenergie des Schwenkrohres beim Anschlagen in der Endlage auf ca 1/ 9 reduziert, was zu einer erheblichen Reduzierung der Belastung und des Verschleißes führt. Endlich sind die Kräfte am Schwenkrohr der Geschwindigkeit umgekehrt proportional. Dadurch steigen die Kräfte unter den geschilderten Verhältnissen in den Endlagen auf das Dreifache der mittleren Kräfte an. Das entspricht der Forderung der Praxis nach sicherem Durchschalten des Schwenkrohres, was bei der Betonförderung u.U. das Zerbrechen von Steinen erforderlich macht.

Vorzugsweise wird mit den Merkmalen des Anspruches 2 das Getriebe mit der minimalen Anzahl von Getriebegliedern verwirklicht.

Das Getriebe ermöglicht jedoch auch das Durchfahren erheblicher Schwenkwinkel, was mit den Merkmalen des Anspruches 3 zu erreichen ist.

Es ist auch nicht erforderlich, in dem Getriebe nur schwenkende Glieder zu verwirklichen. Mit den Merkmalen des Anspruches 4 lassen sich Drehbewegungen über beliebige Schwenkwinkel erzielen.

Mit den Merkmalen des Anspruches 5 ist es möglich, jeder Richtung der Schwenkbewegung einen eigenen Arbeitszylinder zuzuordnen.

Eine Umgehung der Gleitführung der Anschlußelemente nach Anspruch 2 einerseits bzw. bei unterschiedlichsten räumlichen Verhältnissen jeweils anwendbare Bauweisen (Alternativen) ermöglichen die Merkmale der Ansprüche 3, 4, 5.

Die Einzelheiten der Erfindung ergeben sich aus ihrer nachfolgenden Beschreibung anhand mehrerer Ausführungsbeispiele, die in den Figuren der Zeichnung wiedergegeben sind;
Fig. 1 schematisch, d.h. unter Fortlassung aller für das Verständnis der Erfindung nicht erforderlichen Einzelheiten den Antrieb eines Schwenkrohres in einer Dickstoffpumpe gemäß der Erfindung und in einer ersten Ausführungsform,
Fig. 2 in der Fig. 1 entsprechender Darstellung eine geänderte Ausführungsform der Erfindung,
Fig. 3 in den Fig. 1 und 2 entsprechender Darstellung eine weiter abgeänderte Ausführungsform der Erfindung,
Fig. 4 in den Fig. 1 bis 3 entsprechender Darstellung eine andere Ausführungsart der Erfindung,
Fig. 5 in den Fig. 1 bis 4 entsprechender Darstellung unter teilweise Wiedergabe des hydraulischen Arbeitskreises eine andere Ausführungsart der Erfindung und
Fig. 6 ein Diagramm, in dem auf der Abszisse Zeit und Schwenkweg sowie auf der Ordinate die Geschwindigkeit der Schwenkbewegung abgetragen sind und in dem die Kennlinien der bekannten und der erfindungsgemäßen Dickstoffpumpen, sowie der mittlere Geschwindigkeitsverlauf angegeben sind.

Mit Hilfe einer Kurbelschwinge 1 wird eine Welle angetrieben, deren Schwenkachse bei 2 die Zeichenebene durchstößt. Über einen auf der Schwenkwelle sitzenden Schwenkhebel 3' wird ein Schwenkrohr 4 längs eines bogenförmigen Schwenkweges 6 geschaltet. Eine der Endstellungen ist bei 5 in Fig. 1 dargestellt.

Die Kurbelschwinge ist über ein Elementenpaar an eine Schwinge 3 angeschlossen. Das Elementenpaar besteht aus einer Buchse 7 und einer in der Buchse geführten Stange 8, welche einteilig mit der Kurbelschwinge ausgebildet ist. Die Schwinge 3 ist als ternäres Getriebeglied ausgebildet und mit einem ein Gelenk bildenden weiteren Elementenpaar, das am gegenüberliegenden Ende der Schwinge 3 angeordnet und mit 9 bezeichnet ist, gestellfest bei 10 angebracht. Zwischen den beiden Elementenpaaren 7, 8 bzw. 9 liegt ein drittes Elementenpaar 11, das ebenfalls von einem Gelenk gebildet wird. Dieses Gelenk dient zum Anschluß der Kolbenstange 12 eines hydraulischen Arbeitszylinders 13, welcher über ein Gelenk 14 bei 15 gestellfest angeordnet ist. Die Kolbenstange 12 bildet den Abtrieb des vom Zylinder 13 gebildeten Antriebes, über den die Kurbelschwinge 1 angetrieben wird.

Wie aus Fig. 1 ersichtlich ist, ist die Schwinge 3 in die kinematische Kette vom Abtrieb 12 bis zur Kurbelschwinge 1 eingeschaltet. Dabei kann die in ihrer linken Extremstellung wiedergegebene Kurbelschwinge 1 über die abgebrochen dargestellte Mittellage hinaus in eine rechte und nicht wiedergegebene Endlage verstellt bzw. aus dieser in die linke Endlage zurückgestellt werden. Infolge der Ausbildung des Elementenpaares 7, 8 verschiebt sich die Stange 8 in der drehbar auf der Schwinge 3 gelagerten Buchse 7 kontinuierlich, wenn die Kurbelschwinge 1 den bis zur Endstellung des Schwenkrohres erforderlichen Schwenkweg durchmißt. Mit B ist der wirksame Hebelarm der Kurbelschwinge 1 und mit A der wirksame Hebelarm der Schwinge 3 in den Endstellungen des Schwenkrohres 4 bezeichnet und mit B' ist der wirksame Hebelarm der Kurbelschwinge 1 und mit A' ist der wirksame Hebelarm der Schwinge 3 in der Mittellage der Schwenkbewegung bezeichnet. Das Hebelarmverhältnis A'/B' macht ein Vielfaches, z.B. ein 3- bis 7-Faches des entsprechenden Hebelarmverhältnisses A/B des Getriebes aus. Dadurch wird die Geschwindigkeit der Bewegung des Schwenkrohres 4 über den Schwenkweg 6 beim Hin- und Hergang der Kurbelschwinge 1 kontinuierlich geändert. Aufgrund der wiedergegebenen Geometrie hat das Schwenkrohr 4 in der für das Zurückströmen des Dickstoffes aus der Förderleitung ungünstigen Mittelstellung eine größere Geschwindigkeit als am Ende der Schwenkbewegung. Das heißt, die Geschwindigkeit wird an den Enden des Schwenkweges 6 gegenüber der mittleren Geschwindigkeit reduziert, wodurch die Belastung und der Verschleiß gemindert werden.

Die Ausführungsform nach Fig. 2 ist hinsichtlich der Anordnung der Kurbelschwinge, des Durchstoßungspunktes 2 der geometrischen Achse der Schwenkwelle und des Schwenkhebels 3' nicht geändert. Die Schwinge 3 sitzt jedoch auf einer eigenen Schwenkwelle, deren geometrische Achse die Zeichenebene bei 16 durchstößt. Die Welle wird mit Hilfe eines Zahnrades bzw. eines Zahnsegmentes 17 angetrieben, das sich auf einer Zahnstange 18 abwälzt. Die Zahnstange 18 verbindet je einen Kolben 19 bzw. 20, denen jeweils ein Arbeitszylinder 21, 22 zugeordnet ist. Der Arbeitszylinder 22 bewegt sich längs der stillstehenden Kolbenstange 23 des Kolbens 20, die bei 24 gestellfest angeordnet ist. Auch die Kolbenstange 25 des Kolbens 19 ist bei 26 gestellfest angeordnet, so daß sich der Arbeitszylinder 21 längs der Kolbenstange 25 bewegt. Zum besseren Verständnis sind auch in Fig. 2 ebenso wie in den nachfolgenden Darstellungen die wirksamen Hebelarme A der Schwinge 3 und B der Kurbelschwinge 1 eingetragen. Im Ausführungsbeispiel nach Fig. 2 ist auch die Schwinge 3 als Kurbelschwinge ausgebildet und mit Hilfe einer lediglich bei 27 bzw. 28 durch einen Strich angedeuteten Koppel mit dem Gelenk 29 der Kurbelschwinge 1 verbunden.

Die Ausführungsform nach Fig. 3 unterscheidet sich von der Ausführungsart nach Fig. 2 vor allem durch die ortsfeste Anordnung eines doppelten Arbeitszylinders 30, welcher bei 31 gestellfest angeordnet ist. Zwischen den beiden Kolben 32, 33 erstreckt sich als Verbindung eines Zahnstange 34, die über ein Zahnsegment 35 die als Kurbelschwinge ausgebildete Schwinge 3 antreibt, wobei die Koppel bei 36 wiedergegeben ist.

In der Ausführungsform der Fig. 4 ist die Kurbelschwinge 1 ihrerseits über eine bei 37 bzw. 38 dargestellte Koppel an die Schwinge 3 angeschlossen. Die Schwinge 3 ist als dreieckförmiger Umlenkhebel ausgebildet. Das Anschlußgelenk 38 der Koppel 37 bzw. 38 liegt im Scheitel des Dreiecks. Je ein weiteres Anschlußgelenk 40 bzw. 41 dient zum Anschluß von Gelenkhebeln 42, 43, die ihrerseits mit einem gekrümmten Gelenkhebei 44 verbunden sind und von denen der Hebel 43 gestellfest angeordnet ist. Im Anschlußgelenk 45 der Gelenkhebel 42 und 44 liegt der Anschluß der als Abtrieb wirkenden Kolbenstange 12 des hydraulischen Arbeitszylinders 13, der den Antrieb des Schwenkrohres 4 über den Schwenkweg 6 bildet.

In der Ausführungsform der Fig. 5 werden für den Antrieb des Schwenkrohres 4 über den Schwenkweg 6 zwei hydraulische Antriebszylinder 46, 46' benutzt, die mit ihren Kolbenstangen 47, 47' an die jeweiligen freien Enden der als binäre Glieder ausgebildeten Schwenkhebel 3 angeschlossen sind. Die Schwenkhebel 3 sind ihrerseits über ihre anderen Elementenpaar (Gelenk) 48, 49 bei 50 und 51 gestellfest angeordnet. Die Verbindung der Gelenkhebel 3 mit der Kurbelschwinge 1 erfolgt über Koppeln 52, 53, die zusammen mit den binären Schwingen 3 ein Kniegelenk ergeben.

Die Steuerung der Arbeitszylinder 46, 46' erfolgt über ein 2/4-Wegeventil 54, wie sich aus der teilweisen Darstellung des hydraulischen Arbeitskreises ergibt. Dabei sind die beiden hydraulischen Antriebszylinder 46, 46' über Steuerleitungen miteinander verbunden, daß z.B. bei Zuleitungdes Drucköls P zum hydraulischen Antriebszylinder 46 der andere hydraulische Antriebszylinder 46' über die frei miteinander verbundenen Leitungen a, c und d kolbenstangenseitig beaufschlagt wird und bis zur Mittellage der Schwenkbewegung den Antrieb der Kurbelschwinge besorgt, worauf eine Umschaltung, d.h. Sperrung der Leitungsverbindung c-d und Öffnung der Leitungsverbindung d-c' erfolgt und von der Mittellage bis zur zweiten Endlage der nunmehr kolbenseitig beaufschlagte hydraulische Arbeitszylinder 46 den Antrieb der Kurbelschwinge besorgt. Bei entgegengesetzter Schwenkbewegung kehren sich die zuvor beschriebenen Steuervorgänge sinngemäß um.

## Patentansprüche

1. Zweizylinder-Dickstoffpumpe mit einer Rohrweiche, die mit einem Schwenkrohr abwechselnd einen der Pumpenzylinder mit der Förderleitung verbindet und den anderen Pumpenzylinder freigibt, welches über seinen Schwenkweg von einer Kurbelschwinge (1) über eine Schwenkwelle durch einen oder mehrere hydraulische Zylinder mit wechselnder Geschwindigkeit bewegt wird, dadurch gekennzeichnet, daß in die Bewegungsübertragung von dem hydraulischen Zylinder bzw. den hydraulischen Zylindern auf die Kurbelschwinge (1) mindestens eine Schwinge (3) eingeschaltet ist, welche zur Änderung der Entfernung des Anschlußelements (7, 8) der Kurbelschwinge (1) von der Schwenkwellenachse (2) ausgehend von einer Maximalentfernung zu Beginn und am Ende des Schwenkweges (6) in eine minimale Entfernung auf der Mitte des Schwenkweges (6) dient oder einen derart ändernden momentwirksamen Hebelarm hat, daß die Übersetzung von der Mitte des Schwenkweges zu beiden Endlagen hin kontinuierlich abnimmt.

2. Zweizylinder-Dickstoffpumpe nach Anspruch 1, dadurch gekennzeichnet, daß die Schwinge (3) so angeordnet ist, daß das Verhältnis des momentenwirksamen, zur Kraftübertragungsrichtung (X) des Anschlußelementes (7, 8) lotrechten Abstandes (A') des Schwenkpunktes (9) der Schwinge (3) zum momentenwirksamen, zur Kraftübertragungsrichtung (X) des Anschlußelementes (7, 8) lotrechten Abstand (B') der Schwenkachse (2) der Kurbelschwinge (1) in der Mittellage der Schwenkbewegung ein Vielfaches des entsprechenden Abstandsverhältnisses (A/B) in den Endlagen der Schwenkbewegung beträgt.

3. Zweizylinder-Dickstoffpumpe nach einem der Ansprüche 1 oder 2, dadurch gekennzeichnet, daß die Schwinge (3) gestellfest schwenkbar angeordnet und an ihr die Kolbenstange (12) des Hydraulikzylinders (13) angelenkt ist, und daß das Anschlußelement aus einer drehbaren Buchse (7) besteht, in der das als Stange (8) ausgebildete Ende der Kurbelschwinge (1) geführt ist.

4. Zweizylinder-Dickstoffpumpe nach einem der Ansprüche 1 oder 2, dadurch gekennzeichnet, daß die Schwinge (3) als dreieckförmiger Umlenkhebel ausgebildet ist, der über eine formsteife Koppel (37, 38) mit dem Anschlußelement der Kurbelschwinge (1) verbunden ist.

5. Zweizylinder-Dickstoffpumpe nach einem der Ansprüche 1 oder 2, dadurch gekennzeichnet, daß die Schwinge (3) als Kurbel auf einer Welle (16) ausgebildet ist, wobei die Welle über einen Zahnstangentrieb (17, 18; 34, 35) angetrieben ist und die als Kurbel ausgebildete Schwinge (3) über eine formsteife Koppel (27, 36) mit dem Anschlußelement der Kurbelschwinge verbunden ist.

6. Zweizylinder-Dickstoffpumpe nach einem der Ansprüche 1 oder 2, dadurch gekennzeichnet, daß die Kurbelschwinge (1) in beide Schwenkrichtungen über eine Koppel (52, 53) mit jeweils einer Schwinge (3) verbunden ist, wobei jeder Schwinge (3) ein hydraulischer Antriebszylinder zugeordnet ist und beide hydraulischen Antriebszylinder über Steuerleitungen so verbunden sind, daß z.B. bei Zuleitungen des Drucköles (P) zu einem hydraulischen Arbeitszylinder (46) der andere hydraulische Antriebszylinder (46') über die frei miteinander verbundenen Leitungen (a, c und d) kolbenstangeseitig beaufschlagt wird und bis zur Mittellage der Schwenkbewegung den Antrieb der Kurbelschwinge besorgt, worauf eine Umschaltung d.h. Sperrung der Leitungsverbindung (c-d) und Öffnung der Leitungsverbindung (d-c') erfolgt und von der Mittellage bis zur zweiten Endlage der ersten kolbenseitig beaufschlagte hydraulische Antriebszylinder (46) den Antrieb der Kurbelschwinge (1) besorgt, und daß diese Steuervorgänge sich bei der entgegengesetzten Schwenkbewegung sinngemäß umkehren.

## Revendications

1. Pompe à deux cylinders pour liquide épais, comportant un distributeur tubulaire associé à un tube oscillant qui relie alternativement l'un des cylindres de la pompe à la canalisation d'alimentation et libère l'échappement de l'autre cylindre de la pompe, le mouvement du tube oscillant s'effectuant à vitesse variable sur sa course d'oscillation sous l'action d'une manivelle (1) reliée par un arbre oscillant à un ou plusieurs vérins hydrauliques, caractérisée en ce que le système de transmission de mouvement entre le vérin hydraulique ou les vérins hydrauliques et la manivelle (1) comporte au moins une bielle oscillante (3) qui sert à modifier la distance de l'organe de raccordement (7,8) de la manivelle (1) par rapport à l'axe (2) de l'arbre oscillant, entre une distance maximale au début et à la fin de la course d'oscillation (6) et une distance minimale au milieu de cette course d'oscillation (6), la bielle oscillante (3) comportant pour transmettre le couple d'actionnement un bras de levier variable, tel que le rapport de transmission diminue progressivement à partir du milieu de la course d'oscillation en allant vers les deux extrémités de cette course.

2. Pompe à deux cylindres pour liquide épais selon la revendication 1, caractérisée en ce que la bielle oscillante (3) est montée de telle manière que le rapport de la distance (A') du point d'articulation (9) de la bielle oscillante (3) à la distance (B') de l'axe de pivotement (2) de la manivelle (1), ces deux distances définissant la transmission de couple et étant mesurées perpendiculairement à la direction (X) de transmission de l'effort et par rapport à cette direction en position médiane du mouvement oscillant, soit un multiple du rapport des distances correspondantes (A/B) considérées dans les positions extrêmes du mouvement oscillant.

3. Pompe à deux cylindres pour liquide épais selon l'une des revendications 1 ou 2, caractérisée en ce que la bielle oscillante (3) est montée sur un pivot d'oscillation qui est fixe par rapport au bâti de la pompe, la tige de piston (12) du vérin hydraulique (13) étant articulée sur la bielle oscillante (3), et en ce que l'organe de raccordement est constitué par une douille pivotante (7) dans laquelle est montée à coulisse l'extrémité en forme de tige (8) de la manivelle (1).

4. Pompe à deux cylindres pour liquide épais selon l'une des revendications 1 ou 2, caractérisée en ce que la bielle oscillante (3) présente la forme d'un levier triangulaire de renvoi qui est relié par une biellette indéformable (37, 38) à l'organe de raccordement de la manivelle (1).

5. Pompe à deux cylindres pour liquide épais selon l'une des revendications 1 ou 2, caractérisée en ce que la bielle oscillante (3) est constituée par un bras de manivelle monté sur un arbre (16) actionné par l'intermédiaire d'un mécanisme d'entraînement à crémaillère (17,18; 34,35), et en ce que cette bielle oscillante (3) constituée par un bras de manivelle est reliée par une biellette indéformable (27, 36) à l'organe de raccordement de la manivelle (1).

6. Pompe à deux cylindres pour liquide épais selon l'une des revendications 1 ou 2, caractérisée en ce que la manivelle (1) est reliée dans chaque sens d'oscillation à une bielle oscillante (3) par une biellette (52, 53), chaque bielle oscillante (3) étant associée à un vérin hydraulique de manoeuvre, et les deux vérins hydrauliques étant reliés l'un à l'autre par des canalisations de commande, de telle manière que lorsque par exemple l'huile sous pression (P) parvient à l'un des vérins hydrauliques de manoeuvre (46) par les canalisations d'alimentation, l'autre vérin hydraulique de manoeuvre (46') se trouve sollicité du côté de sa tige de piston par les canalisations librement reliées entre elles (a, c et d), afin d'assurer le mouvement de la manivelle jusqu'en position médiane de son mouvement oscillant, après quoi se produit une commutation des canalisations, correspondant à une fermeture de la communication (c-d) associée à une ouverture de la communication (d-c'), pour assurer le mouvement de la manivelle (1) depuis la position médiane jusqu'à la deuxième position extrême du premier vérin hydraulique de manoeuvre (46) sollicité du côté de son piston, et en ce que ces commutations de manoeuvre s'inversent de manière appropriée pour assurer le mouvement oscillant dans l'autre sens.

## Claims

1. A twin-cylinder slurry pump with a pipe switch which alternately connects one of the pump cylinders to the feed pipe and disconnects the other pump cylinder by means of a swivel pipe, which is moved over its swivel path by a sliding block (1) by means of a rocking shaft by one or more variable speed hydraulic cylinders, characterised in that in the transmission of motion from the hydraulic cylinder or hydraulic cylinders to the sliding block (1) at least one rocker arm (3) is engaged which serves to vary the distance of the connector member (7, 8) of the sliding block (1) from the rocking shaft axis (2) proceeding from a maximum distance at the beginning and at the end of the swivel path (6) to a minimum distance at the middle of the swivel path (6) or has a moment-effective lever arm variation such that the transition from the middle of the swivel path to both end positions continuously decreases.

2. A twin-cylinder slurry pump according to Claim 1, characterised in that the rocker arm (3) is so arranged that the ratio of the moment-effective distance (A') of the swivel point (9) of the rocker arm (3) perpendicularly to the direction of force transmission (X) of the connecting member (7, 8) to the moment-effective distance (B') of the swivel point (2) of the sliding block (1) perpendicularly to the direction of force transmission of the connecting member (7, 8) in the middle position of the swivel movement amounts to a multiple of the corresponding distance ratio (A/B) in the end positions of the swivel movement.

3. A twin-cylinder slurry pump according to one of Claims 1 and 2, characterised in that the rocker arm (3) is arranged so that it can swivel and is fixed to a mount and the piston rod (12) of the hydraulic cylinder (13) is articulated on the rocker arm, and that the connecting member consists of a rotatable bush (7) in which the end of the sliding block (1) formed as a rod (8) is held.

4. A twin-cylinder slurry pump according to one of Claims 1 and 2, characterised in that the rocker arm (3) is constructed as a triangular-shaped shift lever, which is connected with the connecting member of the sliding block (1) by means of a rigid connecting rod (37, 38).

5. A twin-cylinder slurry pump according to one of Claims 1 and 2, characterised in that the rocker arm (3) is constructed as a crank on a shaft (16), whereby the shaft is driven via a rack and pinion drive (17, 18; 34, 35) and the rocker arm (3) formed as a crank is connected to the connecting member of the sliding block by a rigid connecting rod (27, 36).

6. A twin-cylinder slurry pump according to one of Claims 1 and 2, characterised in that the sliding block (1) is connected in both directions of swivel via a coupling (52, 53) to a respective rocker arm (3) whereby each rocker arm (3) has a hydraulic drive cylinder and both hydraulic drive cylinders are connected via control lines such that for example, with the supply lines for the pressure oil (P) to a hydraulic operating cylinder (46), the other hydraulic operating cylinder (46') is loaded via the pipes (a, c and d) connected freely with one another on the side of the piston rod and provides the drive of the sliding block up to the middle position of the swivel movement, whereupon a reversal occurs, that is closing of the pipe connection (c-d) and opening of the pipe connection (d-c) and provides the drive of the sliding block (1) from the middle position up to the second end position of the first hydraulic drive cylinder (46) loaded on the piston side and that these control processes are correspondingly reversed for the opposite swivel movement.
